# EUROPÄISCHE PATENTSCHRIFT

(11) **EP 3 243 412 B1**
(45) Veröffentlichungstag und Bekanntmachung des Hinweises auf die Patenterteilung: **20.04.2022**
(21) Anmeldenummer: 17000818.9
(22) Anmeldetag: 12.05.2017
(51) Int. Cl.: B65D 25/32, A47G 23/04, B65D 43/02, B65D 81/36, A63B 65/10, B65D 25/10, B65D 85/30, F25D 3/08, A47G 23/02

(54) **AUFBEWAHRUNGS- UND TRANSPORTEINHEIT**
STORAGE AND TRANSPORT UNIT
LE STOCKAGE ET L'UNITE DE TRANSPORT

(30) Priorität: 13.05.2016 DE 102016108948
(43) Veröffentlichungstag der Anmeldung: 15.11.2017
(73) Patentinhaber: Heidhoff, Cord, 27305 Bruchhausen-Vilsen OT Oerdinghausen (DE)
(72) Erfinder: Heidhoff, Cord, 27305 Bruchhausen-Vilsen OT Oerdinghausen (DE)

(56) Entgegenhaltungen:
- CN-A- 101 177 180
- DE-A1- 2 341 848
- US-A- 2 740 546
- US-A- 5 765 684
- US-A1- 2003 094 453
- US-A1- 2005 252 919
- US-A1- 2014 353 181
- US-A1- 2015 175 308
- US-B2- 8 800 317

## Beschreibung

Die vorliegende Erfindung betrifft eine Aufbewahrungs- und Transporteinheit, umfassend einen Behälter mit einer Behälterabdeckung und einer Trageeinrichtung, sowie eine Verwendung der Behälterabdeckung als Wurfscheibe. Gemäß dem Stand der Technik werden Flaschen, Dosen und dergleichen üblicherweise in Kisten oder einfachen Trägern, wie dem Sechserträger, bereitgestellt. Eine Kühlung des Flaschen- oder Doseninhaltes gestaltet sich dabei oftmals schwierig und kann nur mittels teurer Hilfsmittel, wie einer transportablen Kühlkiste, realisiert werden. Insbesondere ist das Umlagern der einzelnen Behältnisse von der Kiste in die transportable Kühlkiste aufwendig und zeitraubend.

**Die** US-A 2,740,546 **offenbart eine gattungsgemäße Aufbewahrungs- und Transportvorrichtung für Behälter, die mit Angelködern gefüllt und verschlossen sind und im Eimer auf dem Boden stehen und durch den Deckel des Eimers mit vertikalen Öffnungen ragen. Damit die Behälter beim Transport nicht herausfallen sind die Behälter mit Klipsen versehen und stehen in etwa senkrecht nah zur Eimermitte eng zusammen und ein Kühlmedium kann nur einen kleinen Teil der Behälteroberfläche effektiv beaufschlagen.**

Die US-Patentanmeldung US 2005/0252919 A1 führt einen Eimereinsatz (insert 100) mit Eimer vor, mit dem mehrere Flaschen voneinander beabstandet im Eimer gehalten werden.

Hierbei sind die Flaschen nicht gegen das Herausrutschen gesichert, weil die Öffnungen im Deckel dem Durchmesser des Flaschenkörpers entsprechen. Das Befüllen des die Flaschen umgebenden Raumes im Eimer mit festem Kühlmittel wie z.B. Eiswürfeln oder Crushed Ice ist nicht möglich, weil der Deckel des Einsatzes den Eimer verschließt, wenn die Flaschen eingesetzt sind. Andernfalls ist der Eimer mit Einsatz nicht sinnvoll mit Eisstücken zu befüllen, bevor die Flaschen im Eimer Platz genommen haben, weil dann das Eis den Boden bedeckt und die Flaschen nicht mehr ausreichend Platz finden. Es ist hierbei schlicht nicht möglich, die Flaschen mit Eisstücken zu umgeben. Die Konstruktion mit zwei Tragegriffen, zwei Ebenen des Einsatzes samt Abstandshaltern 130 ist aufwändig und daher kostenintensiv in der Herstellung.

Aufgabe der vorliegenden Erfindung ist es daher, die vorgenannten Probleme zu adressieren. Insbesondere soll der Stand der Technik verbessert werden und eine Lösung vorgeschlagen werden, die eine tragbare Aufbewahrungs- und Transportvorrichtung für Flaschen bereitstellt, welche es ermöglicht, die Behältnisse auch während des Transportes zu kühlen.

Zumindest soll eine Alternative zu bisherigen Lösungen vorgeschlagen werden.

Die Aufgabe wird mit einer Aufbewahrungs- und Transportvorrichtung nach Anspruch 1 gelöst.

Die Aufbewahrungs- und Transportvorrichtung umfasst somit wenigstens einen Behälter, der mit abgefüllten und verschlossenen Behältnissen bestückt ist sowie einen für den Behälter passende Behälterabdeckung und eine Trageeinrichtung.

Der Abstand zwischen der Behälterabdeckung und dem Behälterboden ist dabei so gewählt, dass dieser kleiner ist als die Höhe der Behältnisse mit denen der Behälter bestückt ist. Die Behältnisse sind somit größer als der Abstand zwischen Behälterboden und Deckel. Als Behältnisse können beispielsweise Flaschen, Dosen und dergleichen gewählt werden.

Um den Behälter, aus dem die Behältnisse herausragen, dennoch mit einer passenden Behälterabdeckung zu verschließen, sind in der Behälterabdeckung Öffnungen vorgesehen. Die Behälterabdeckung ist also als Deckel mit Löchern ausgebildet. Die Löcher bzw. Öffnungen sind dabei so zu wählen, dass wenn der Deckel von oben auf oder in den Behälter gesetzt wird, er den Behälter auch vollständig oder teilweise verschließt. Der Deckel muss als wenigstens genau so viele Öffnungen aufweisen wie Behältnisse im Behälter vorhanden sind. Die Öffnungen müssen ferner, beispielsweise bei einer Flasche, einen Durchmesser aufweisen, der größer ist als der Kronkorken und größer ist als der obere Bereich des Flaschenhalses. Bevorzugt wird der Durchmesser der Öffnung so gewählt, dass der horizontale Zwischenraum, der zwischen den Flaschen und dem Deckel entsteht, nur ein geringeres lichtes Maß aufweist, wenn der Deckel mit dem Behälter formschlüssig verbunden ist. Die Öffnungen umschließen also die Flaschenhälse nahe zu formschlüssig, sodass die Flaschen durch den Deckel in Position gehalten werden. Dies ist besonders vorteilhaft für den Transport bei Flaschen, da der Deckel ein Aneinanderschlagen der Flaschen verhindert und somit die Flaschen besser als sonst beim Transport schützt.

Die Trageeinrichtung, die beispielsweise als üblicher Henkel ausgebildet ist, wird am Behälter, bevorzugt von außen, angebracht und ist im Behälter drehbar gelagert. Die Trageeinrichtung ist somit beweglich am Behälter und mit dem Behälter verbunden. Hierdurch benötigt die Aufbewahrungs- und Transportvorrichtung nur geringen Lagerraum während der Aufbewahrung.

Die Größe des Henkels ist ferner für den Transport so zu wählen, dass zwischen dem Henkel und den Behältnissen genügend Platz ist für eine Hand zum Tragen der Vorrichtung. Hierdurch können Verletzungen an der Hand des Trägers vermieden werden, die insbesondere durch scharfkantige Kronkorken entstehen könnten.

Besonders vorteilhaft bei der erfindungsgemäßen Vorrichtung ist zum einen die Option, die Vorrichtung zum Kühlen der Getränke zu verwenden, und zum anderen die Option, Teile der Vorrichtung anderweitig, z.B. als Eimer, zu verwenden.

Beispielsweise kann der Behälter der Vorrichtung als Mülleimer verwendet werden. Gemäß einer Ausführungsform weist der Behälter eine Behälterhöhe auf und die vorbestimmte Höhe der Behälterabdeckung über dem Behälterboden entspricht im Wesentlichen der Behälterhöhe.

Die Behälterabdeckung bedeckt somit den Behälter so, wie ein üblicher Deckel ausgebildet ist, der von oben auf den Behälter aufgesetzt wird. Die Behälterabdeckung kommt also im Wesentlichen auf Behälterhöhe zur Anlage. Bevorzugt weist der Deckel dabei nur eine geringe Tiefe auf und schließt somit den Behälter im Wesentlichen plan ab. Die Behältnisse sind somit sowohl größer als der Abstand zwischen Deckel und Behälterboden als auch größer als die Behälterhöhe.

Der Behälter weist also genau so viele Flaschen auf, wie Öffnungen im Deckel sind. Bevorzugt schließen die Öffnungen dabei im Wesentlichen formschlüssig mit den Flaschen ab. Es besteht dann nur ein geringes lichtes Maß zwischen den Flaschenhälsen und den Rändern der Öffnungen im Deckel. Dies ist besonders vorteilhaft für eine Kühlung der Flaschen, insbesondere wenn der Freiraum im Behälter mit einem Kühlmedium, wie beispielsweise Crushed Ice, befüllt ist.

Die Behältnisse weisen einen Boden mit einem Bodendurchmesser und einen Hals mit Flaschenhalsdurchmesser auf, wobei der Bodendurchmesser größer ist als der entsprechende Öffnungsdurchmesser und der Flaschenhalsdurchmesser kleiner ist als der entsprechende Öffnungsdurchmesser.

Der Behälter ist also mit Flaschen bestückt und die Öffnungen sind so gewählt, dass jeweils nur der Flaschenhals durch die entsprechende Öffnung passt.

Diese konstruktive Massnahme verhindert, dass Flaschen aus der Aufbewahrungs- und Transporteinheit herausrutschen können. Die Flaschen können ebensowenig der Aufbewahrungs- und Transporteinheit entnommen werden, ohne den Deckel zu öffnen und abzunehmen. Dies verhindert die Entnahme einzelner Flaschen beim Verkauf. Der Behälterdeckel kann mit einem Siegel oder einem aufzubrechenden Verschluß am oberen Rande der Vorrichtung versehen sein.

Besonders vorteilhaft hierbei ist, dass die Flaschen durch den Deckel im Behälter gehalten werden, während der größere Durchmesser des Flaschenbodens verhindert, dass die Flaschen während des Transportes aus dem Behälter fallen.

Der Nutzer ist selbständig in der Lage, die Aufbewahrungs- und Transporteinheit durch Abnahme des Behälterdeckels mit Eis zu befüllen, und die Einheit dann wieder zu verschließen. Das Eis kommt dann im Raum zwischen den Flaschen zu liegen und führt so zu einer optimalen Kühlwirkung.

Gemäß einer weiteren Ausführungsform ist die Behälterabdeckung mit dem Behälter im Wesentlichen rotationsfest verbunden.

Der Deckel und der Behälter bilden somit wenigstens am äußeren Rand des Behälters einen rotationsfesten Formschluss aus. Der Deckel kann also keine Rotationsbewegungen im Eingriff des Behälters ausführen. Dies kann beispielsweise durch einen Originalitätsverschluss realisiert werden.

Besonders vorteilhaft hierbei ist, dass der Deckel die Behältnisse im Behälter gegen ein Verrücken in Position hält. Flaschen können somit nicht während des Transportes aneinanderschlagen. Dies erhöht die Sicherheit gegen Glasbruch während des Transportes zusätzlich, insbesondere, weil der Verbund aus Flaschen und Deckel in Position gehalten wird.

Die Behälterabdeckung 130 weist fünf bis elf vertikale Öffnungen auf, wobei ein Loch oder eine Öffnung mittig der Behälterabdeckung angeordnet ist, welche vorzugsweise wie eine in der Mitte angeordnete vertikale Öffnung ausgebildet sein kann und die übrigen vertikalen Öffnungen weisen denselben Abstand zu der einen mittig angeordneten Öffnung auf und die Aufbewahrungs- und Transportvorrichtung nimmt fünf bis elf Behältnisse auf, wobei die Anzahl der vertikalen Öffnungen der Anzahl der Behältnisse entspricht.

Der Behälter weist somit ein für jedermann tragbares Gewicht von fünf bis elf Flaschen auf.

Die vertikalen Öffnungen in der Behälterabdeckung, die die Anordnung der Behältnisse im Behälter vorgeben, sind so angeordnet, dass die Behältnisse vorzugsweise um ein Behältnis auf einem damit konzentrischen Ring angeordnet sind. Diese Art der Anordnung ermöglicht eine optimale Beabstandung der Behältnisse zu einander, insbesondere in zylindrischen oder leicht konischen Behältern,

Die Aufbewahrungs- und Transportvorrichtung ist somit dazu eingerichtet, insbesondere handelsübliche Behältnisse, wie 0,2Liter, 0,25L, 0,33L oder 0,75L-Flaschen aufzunehmen. Bevorzugt ist die Aufbewahrungs- und Transportvorrichtung dazu eingerichtet, 0,33L oder 0,5L Flaschen, insbes. für Bier, aufzunehmen. Die Aufbewahrungs- und Transportvorrichtung weist somit nur einige Kilogramm an Gewicht auf und ist für jedermann mit einer Hand tragbar. Gemäß einer weiteren Ausführungsform sind der Behälter, die Behälterabdeckung und die Trageeinrichtung aus Kunststoff ausgeformt, insbesondere aus demselben Kunststoff. Dies ermöglicht zum einen einen Aufbau, der nur wenig Gewicht mit sich bringt und zum anderen wird durch die Verwendung von Kunststoff auf eine besonders günstige Art eine robuste Vorrichtung bereitgestellt.

Besonders bevorzugt wird für die Ausbildung der Aufbewahrungs- und Transportvorrichtung ein EZE 5600 Eimer verwendet. Dieser genormte Eimer kann kostengünstig zugekauft und entsprechend der vorliegenden Erfindung ausgebildet werden. Vorteilhaft hierbei ist der Rückgriff auf einen Standard, der einen für den Endkunden kostengünstigen Preis ermöglicht, sodass beispielsweise die erfindungsgemäße Vorrichtung als

Mehrweg Produkt vertrieben werden kann. Die Herstellungskosten gegenüber einem üblichen Sechserträger oder einer Kiste sind also günstig.

Beispielsweise wird die erfindungsgemäße Vorrichtung mit Bier bestückt und an Tankstellen abverkauft. Die erfindungsgemäße Vorrichtung entspricht dann im Wesentlichen einem deutlich verbesserten Sechserträger, wobei sie einfach durch zugekauftes Crushed Ice gekühlt werden kann. Eine solche Vorrichtung erhöht die Lebensqualität des Endkonsumenten um ein Vielfaches.

Gemäß einer weiteren Ausführungsform ist der Behälter zusätzlich mit einem Kühlmedium befüllt, insbesondere Eis.

Der im Behälter befindliche Hohlraum, der nicht durch die Behältnisse ausgefüllt ist, weist somit wenigstens teilweise ein Kühlmedium auf. Das Kühlmedium kann aus Eis ausgebildet sein oder insbesondere Crushed Ice sein. Durch den nahezu luftdichten Verschluss des Behälters mittels des Deckels wird ein Kühlraum erschaffen, der eine langanhaltende Kühlung der Behältnisse ermöglicht. Das Kühlmedium kann beispielsweise schon beim Abverkauf der Vorrichtung im Behälter sein oder nachträglich in den Behälter eingegeben werden, durch Öffnen und Wiederverschließen des Deckels.

Die Aufbewahrungs- und Transportvorrichtung ist dazu eingerichtet, mit einer Vielzahl weiterer Aufbewahrungs- und Transportvorrichtungen gestapelt zu werden.

Dies kann beispielsweise dadurch ermöglicht werden, dass gleiche Behältnisse mit derselben Behältnishöhe verwendet werden. Hierdurch ergibt sich eine Abstellfläche die aus mehreren kreisförmigen Flächen ausgebildet ist, auf die die nächste Vorrichtung aufgestapelt werden kann. Insbesondere weist die Vorrichtung hierfür 7 Flaschen auf.

Gemäß einer weiteren Ausführungsform weist die Aufbewahrungs- und Transportvorrichtung eine Beabstandungseinrichtung auf, die horizontal im Behälter so angeordnet ist, dass die Behältnisse regelmäßig und fest zueinander beabstandet sind.

Die Beabstandungseinrichtung ist somit horizontal zwischen Deckel und Behälterboden und horizontal zwischen den Behältnissen angeordnet. Sie ist beispielsweise aus Pappe ausgebildet und weist einen Aufdruck auf. Die Funktion der Beabstandungseinrichtung ist, die Behältnisse auch unterhalb des Deckels regelmäßig zu beabstanden. Dies ist insbesondere wünschenswert bei größeren Flaschen, um die Bruchsicherheit zu erhöhen. Beispielsweise wird hierfür eine Schablone angefertigt, die sternförmig ausgebildet ist und über eine bzw. die mittlere Flasche gestülpt wird.

Gemäß einer weiteren Ausführungsform ist die Beabstandungseinrichtung als ein Kühlmedium ausbildet.

Besonders bevorzugt ist die Bestandungseinrichtung als Kühlbeutel bzw. Coldbag oder Coolpad ausgebildet und ist dabei so ausgeformt, dass sie im Behälter zwischen den Behältnissen angeordnet werden kann, um die Behältnisse im Wesentlichen regelmäßig zu beabstanden.

Es wird desgleichen eine Aufbewahrungs- und Transportvorrichtung vorgeschlagen, die unbestückt ist. Sie weist also keine Behältnisse auf.

Besonders vorteilhaft hierbei ist, dass die Vorrichtung durch den Endverbraucher frei bestückbar ist. Die Vorrichtung ist also entsprechend für bestimmte Flaschentypen vorbereitet und dazu eingerichtet, diese Flaschen entsprechend erfindungsgemäß aufzunehmen.

Bei der Verwendung der Aufbewahrungs- und Transportvorrichtung als Trinkeimer stellt sich der Vorteil ein, dass durch die Öffnungen Trinkhalme gesteckt werden können und diese Trinkhalme immer voneinander beabstandet bleiben und somit einen besseren Hygienestandard bieten als bisherige Trinkeimer, bei denen die Trinkhalme in die Behälter gesteckt werden, nicht beabstandet werden können und somit auch direkt aneinander zu liegen kommen.

Weitere vorteilhafte Ausführungsbeispiele der Erfindung werden nachstehend unter Bezugnahme auf die Zeichnung näher erläutert.
- Fig. 1a: zeigt eine schematische Darstellung einer Aufbewahrungs- und Transportvorrichtung 100 gemäß einer bevorzugten Ausführungsform Von der Seite
- Fig. 1b: zeigt eine schematische Darstellung der Behälterabdeckung gemäß der Ausführungsform in Fig. 1a
- Fig. 1c: zeigt eine schematische Darstellung der Beabstandungseinrichtung gemäß der Ausführungsform in Fig. 1a

Fig. 1a zeigt eine Aufbewahrungs- und Transportvorrichtung 100. Sie umfasst einen im Querschnitt im Wesentlichen kreisförmigen Behälter 110 mit einem Behälterboden 111 und einer Behälteröffnung 112 und einer Behälterhöhe HB. Der Behälter ist zudem leicht konisch ausgebildet und mit sieben gleichen Flaschen 120 bestückt.

Die abgefüllten und verschlossenen Flaschen 120 sind zudem mit einem Kornkorken 122 verschlossen. Ferner weisen die Flaschen einen Flaschenboden 124, einen Flaschenhals 126 und eine Behältnishöhe H_{FL} auf, wobei die Behältnishöhe HFL größer ist als die Behälterhöhe HB und der Flaschenhalsdurchmesser dFH kleiner ist als der Durchmesser des Flaschenboden dB.

Die Aufbewahrungs- und Transportvorrichtung 100 ist ferner mit einer zur Behälteröffnung 112 passenden Behälterabdeckung 130 verschlossen, die in einer Höhe HV über dem Behälterboden 124 zur Anlage kommt.

Die Behälterabdeckung 130 weist hierzu sieben vertikale Öffnungen 132 mit einem vorbestimmten Öffnungsdurchmesser Dₒ und einen umlaufenden Muttereingriff 134 auf. Der Muttereingriff 134 ist formschlüssig und reversibel mit einem am oberen Rand 116 des Behälters 110 befindlichen Vatereingriff 114 verbunden. Die Behälterabdeckung 130 ist somit über einen Originalitätsverschluss 150 rotationsfest mit Behälter verbunden 110. Ferner weist die Behälterabdeckung 130 in einer vorbestimmten Höhe Hᵥ auf, über der der Behälterboden 111 zur Anlage mit dem Behälter 110 kommt. Die Behältnishöhe H_{FL} ist größer als die vorbestimmte Höhe Hᵥ. Die Höhe Hᵥ entspricht im dargestellten Beispiel ferner im Wesentlichen der Behältnishöhe H_{B}. Es ist aber auch möglich, dass die Behälterhöhe H_{b} deutlich höher ausfällt als die Höhe Hᵥ der Behälterabdeckung, nämlich dann, wenn der Behälter einen hochgezogenen Rand aufweist und die Behälterabdeckung liegt oben auf dem Behälter, wie im dargestellten Beispiel, zur Anlage kommt, sondern innerhalb des Behälters, wobei dann die Höhe der Abdeckung immer noch geringer ausfällt als die Höhe des Behältnisses. In dem vorgenannten Beispiel wäre es auch möglich, dass die Behälterhöhe H_{B} größer ist als die Behältnishöhe, welche ihrerseits, wie erwähnt, größer ist als die Höhe Hᵥ der Behälterabdeckung. Die vorstehende Variante ist zeichnerisch nicht dargestellt, aber liegt ebenfalls im Bereich der Erfindung.

Die vertikalen Öffnungen 132 umschließen die Flaschenhälse 126 mit dem Flaschenhalsdurchmesser d_{FH} mit einem geringen Öffnungsmaß dₒ so, dass die Flaschen 120 im Behälter 110 im Wesentlichen fest zueinander positioniert sind. Ein geringes Öffnungsmaß bedeutet dabei insbesondere, dass dₒ im Bereich von 0,5 bis ca. 3 mm liegt und im Wesentlichen bestimmt wird durch den Durchmesser des Kronkorkens der Flasche, der noch durch die Öffnung passen muss. Die vorbestimmten Öffnungsdurchmesser Dₒ der vertikalen Öffnungen 132 sind dabei so gewählt, dass sie größer sind als die entsprechenden Durchmesser dK der Kronkorken 122.

Um ein Herausfallen der Flaschen 120 zu verhindern, ist der Durchmesser der Flaschenböden dB größer als der entsprechende Öffnungsdurchmesser DO der Öffnungen 132. Zudem ist im Behälter 110 eine Beabstandungseinrichtung 150 horizontal zwischen den Flaschen 120 so angeordnet, dass die Flaschen regelmäßig und fest zueinander beabstandet sind. Die Aufbewahrungs- und Transportvorrichtung 100 weist ferner eine Trageeinrichtung 140 zum Transportieren der Aufbewahrungs- und Transportvorrichtung auf. Diese ist als Henkel ausgebildet und drehbar um eine horizontale Achse AH mit dem Behälter 110 verbunden. Hierfür weist der Behälter 110 an seinem oberen Rand 116 eine Aufnehmung 142 auf.

Der Behälter 110 ist ferner mit Eis 160 befüllt, welches den Inhalt der Flaschen kühlt. Zudem sind der Behälter 110, der Deckel 130 und der Henkel 140 aus demselben Kunststoff ausgeformt. Ferner ist auf dem Behälter 110 ein Flaschenöffner 190 aufgeklebt, der bei Bedarf manuell vom Behälter 110 gelöst werden kann.

Fig. 1b zeigt eine schematische Darstellung der Behälterabdeckung gemäß der Ausführungsform in Fig. 1a in einer Draufsicht.

Die Behälterabdeckung 130 mit dem Behälterabdeckungsdurchmesser DBA weist sieben vertikale Öffnungen 132 mit einem Öffnungsdurchmesser DO auf. Eine der vertikalen Öffnungen 132 ist in der Mitte M der Behälterabdeckung 130 angeordnet und die anderen vertikalen Öffnungen 132 sind auf einem Radius rMO um die mittig angeordnete Öffnung 132 herum angeordnet. Die vertikalen Öffnungen 132 sind dabei symmetrisch mit einem Abstand dOO zu einander angeordnet. Die Öffnungen 132 weisen also denselben Abstand zueinander auf.

Fig. 1c zeigt eine schematische Darstellung der Beabstandungseinrichtung gemäß der Ausführungsform in Fig. 1a in einer Draufsicht.

Die Beabstandungseinrichtung 150, die horizontal im Behälter angeordnet wird, um die Behältnisse bzw. Flaschen regelmäßig und fest zueinander zu beabstanden, ist sternenförmig aus Pappe ausgebildet und weist einen Durchmesser D_{Sc} auf.

In der Mitte M2 der Beabstandungseinrichtung 150 mit dem Durchmesser DSA ist eine erste Ausnehmung 152 mit einem Durchmesser Dso angeordnet. Ferner sind sechs weitere Ausnehmungen 153 entsprechend der vertikalen Öffnungen des Deckels angeordnet. Sie sind also ebenfalls konzentrisch um die mittig angeordnete Ausnehmung 152 verteilt, wobei die Mittelpunkte M3 der sechs weiteren Ausnehmungen 153 auf dem Kreisring 155 des Radius rSA gleichmäßig beabstandet sind. Der Durchmesser Dₛₒ der Ausnehmungen ist zudem größer als der entsprechende Flaschenhalsdurchmesser dFH.

## Patentansprüche

1. Aufbewahrungs- und Transportvorrichtung (100) umfassend:
- einen im Querschnitt im Wesentlichen ovalen, rechteckigen oder kreisförmigen Behälter (110) mit einem Behälterboden (111) und einer Behälteröffnung (112),
- eine zur Behälteröffnung (112) passende Behälterabdeckung (130) mit einer Anzahl in die Abdeckung (130) eingelassener vertikaler Öffnungen (132), die einen vorbestimmten Öffnungsdurchmesser (D₀) aufweisen, wobei die Behälterabdeckung (130) reversibel und formschlüssig mit dem Behälter (110) verbunden ist und die Behälterabdeckung (130) in einer vorbestimmten Höhe (Hᵥ) über dem Behälterboden (111) zur Anlage kommt,
- eine Trageeinrichtung (140) zum Transportieren der Aufbewahrungs- und Transportvorrichtung (100), die drehbar um eine horizontale Achse (A_{H}) mit dem Behälter (110) verbunden ist und
- mehrere im Behälter (110) angeordnete abgefüllte und verschlossene Behältnisse (120) mit einer Behältnishöhe (H_{FL}), wobei die Behältnisse (120) mit ihrem Boden (124) auf dem Behälterboden (111) stehen und
- die Behältnishöhe (H_{FL}) größer ist als die vorbestimmte Höhe (Hᵥ) der Behälterabdeckung (130) über dem Behälterboden (111) und die vertikalen Öffnungen (132) der Behälterabdeckung (130) so ausgestaltet sind, dass die vertikalen Öffnungen (132) die Behältnisse (120) mit einem geringen Öffnungsmaß umschließen und somit die Behältnisse (120) im Behälter (110) im Wesentlichen fest zueinander positioniert sind, **gekennzeichnet durch** folgende Merkmale:
- die Behältnisse einen Boden (122) mit einem ersten Durchmesser (D_{B}) und einen Hals (124) mit einem zweiten Durchmesser (D_{H}) aufweisen, wobei der erste Durchmesser (D_{B}) größer ist als der entsprechende Öffnungsdurchmesser (D₀) der vertikalen Öffnungen (132) und der zweite Durchmesser (D_{H}) kleiner ist als der entsprechende Öffnungsdurchmesser (D₀) der vertikalen Öffnungen (132) und
- die Behälterabdeckung (130) weist fünf bis elf vertikale Öffnungen (132) auf,
- von denen eine vertikale Öffnung (132) in der Mitte (M) der Behälterabdeckung (130) angeordnet ist und die anderen vertikalen Öffnungen (132) sind auf einem Radius (r_{Mo}) um die Mitte (M) angeordnet, wobei die vertikalen Öffnungen (132) dabei symmetrisch mit dem Abstand (d₀₀) zueinander angeordnet sind und weisen so denselben Abstand zueinander auf.

2. Aufbewahrungs- und Transportvorrichtung nach Anspruch 1, **dadurch gekennzeichnet, dass**
- der Behälter (110) eine Behälterhöhe (H_{B}) aufweist und die vorbestimmte Höhe (Hᵥ) der Behälterabdeckung (130) über dem Behälterboden (111) im Wesentlichen der Behälterhöhe (H_{B}) entspricht oder die vorbestimmte Höhe (Hᵥ) der Behälterabdeckung (130) über dem Behälterboden (111) kleiner ist als die Behälterhöhe (H_{B}).

3. Aufbewahrungs- und Transportvorrichtung nach Anspruch 1 oder 2, **dadurch gekennzeichnet,**
- **dass** jedem Behältnis (120) genau eine vertikale Öffnung (132) in der Behälterabdeckung (130) zugeordnet ist.

4. Aufbewahrungs- und Transportvorrichtung nach einem der vorstehenden Ansprüche, **dadurch gekennzeichnet, dass**
- die Behälterabdeckung (130) mit dem Behälter (110) im Wesentlichen rotationsfest verbunden ist.

5. Aufbewahrungs- und Transportvorrichtung nach einem der vorstehenden Ansprüche, **dadurch gekennzeichnet, dass**
- die Aufbewahrungs- und Transportvorrichtung (100) sieben Behältnisse (120) aufnimmt, wobei die Anzahl der Öffnungen (132) der Anzahl der Behältnisse (120) entspricht.

6. Aufbewahrungs- und Transportvorrichtung nach einem der vorstehenden Ansprüche, **dadurch gekennzeichnet, dass**
- die Behältnisse (120) eine Füllmenge zwischen 0,2L und 0,75L, insbesondere 0,33L oder 0,5L, aufweisen.

7. Aufbewahrungs- und Transportvorrichtung nach einem der vorstehenden Ansprüche, **dadurch gekennzeichnet, dass**
- der Behälter (110), die Behälterabdeckung (130) und die Trageeinrichtung (140) aus Kunststoff, insbesondere aus demselben Kunststoff, ausgeformt sind.

8. Aufbewahrungs- und Transportvorrichtung nach einem der vorstehenden Ansprüche, **gekennzeichnet durch**,
- wenigstens ein lösbar mit der Aufbewahrungs- und Transportvorrichtung (100) verbundenem funktionalen Accessoire, insbesondere Flaschenöffner.

9. Aufbewahrungs- und Transportvorrichtung nach einem der vorstehenden Ansprüche, **dadurch gekennzeichnet, dass**
- der Behälter (110) zusätzlich mit einem Kühlmedium, insbesondere Eis, befüllt ist.

10. Aufbewahrungs- und Transportvorrichtung nach einem der vorstehenden Ansprüche, **dadurch gekennzeichnet, dass**
- die Aufbewahrungs- und Transportvorrichtung (100) dazu eingerichtet ist, mit einer Vielzahl weiterer Aufbewahrungs- und Transportvorrichtungen (100) nach einem der vorstehenden Ansprüche mehrfach aufeinander gestapelt zu werden.

11. Aufbewahrungs- und Transportvorrichtung nach einem der vorstehenden Ansprüche, **gekennzeichnet durch**,
- eine Beabstandungseinrichtung (150), die horizontal im Behälter (110) so angeordnet ist, dass die Behältnisse (120) regelmäßig und fest zueinander beabstandet sind.

12. Aufbewahrungs- und Transportvorrichtung nach einem der vorstehenden Ansprüche, **dadurch gekennzeichnet, dass**
- die Beabstandungseinrichtung (150) als ein Kühlmedium ausbildet ist.

13. Verwendung einer Aufbewahrungs- und Transportvorrichtung nach Anspruch 1 als
- einen mit einer trinkbaren Flüssigkeit befüllten Trinkeimer, wobei dessen trinkbare Flüssigkeit mittels Trinkhalme verzehrbar ist, die durch die vertikalen Öffnungen (132) der Behälterabdeckung (130) gesteckt sind, oder
- eine Einrichtung zum Sammeln und zur Aufbewahrung von Abfällen.

14. Verwendung einer eine Anzahl von vertikalen Öffnungen (132) aufweisenden Behälterabdeckung (130) gemäß einem der vorstehenden Ansprüche als Wurfscheibe.

## Claims

1. Storage and transport device (100) comprising:
- a repository (110) with a substantially oval, rectangular or circular cross-section, having a repository bottom (111) and a repository opening (112),
- a repository cover (130) fitting the repository opening (112) having a number of vertical openings (132) formed in the repository cover (130) having a predetermined opening diameter (D₀), the repository cover (130) being connected to the repository (110) in a reversible and form-fitting manner, and the repository cover (130) comes to rest at a predetermined height (Hᵥ) above the repository bottom (111),
- a carrying device (140) for transporting the storage and transport device (100), which is rotatable connected to the repository (110) about a horizontal axis (A_{H}), and
- a plurality of filled and closed containers (120) with a container height (H_{FL}) arranged in the repository (110), the containers (120) standing with their base (124) on the container bottom (111). And
- the container height (H_{FL}) is greater than the predetermined height (Hᵥ) of the repository cover (130) above the repository bottom (111) and the vertical openings (132) of the repository cover (130) are configured such that the vertical openings (132) enclose the containers (120) with a small opening dimension and thus the containers (120) in the repository (110) are positioned substantially fixed to one another
**characterized by** the following features:
- the containers have a base (122) with a first diameter (D_{B}) and a neck (124) with a second diameter (D_{H}), the first diameter (D_{B}) being larger than the corresponding opening diameter (D₀) of the vertical openings (132 ) and the second diameter (D_{H}) is smaller than the corresponding opening diameter (D₀) of the vertical openings (132) and
- the repository cover (130) has five to eleven vertical openings (132),
- one of the vertical openings (132) is located at the center (M) of the repository cover (130) and the other vertical openings (132) are located at a radius (rmo) around the center (M),wherein the vertical openings (132) are arranged symmetrically at a distance (d₀₀) from one another and thus have the same distance from one another.

2. Storage and transport device according to Claim 1, **characterized in that** the repository (110) has a repository height (H_{B}) and the predetermined height (Hᵥ) of the repository cover (130) above the repository bottom (111) essentially corresponds to the repository height (H_{B}) or the predetermined height (Hᵥ) of the repository cover (130) above the repository bottom (111) is less than the repository height (H_{B}).

3. Storage and transport device according to Claim 1 or 2, **characterized in that** each container (120) is assigned (to???) exactly one vertical opening (132) in the repository cover (130).

4. Storage and transport device according to one of the preceding claims, **characterized in that** the repository cover (130) is connected to the repository (110) in a substantially non-rotatable manner.

5. Storage and transport device according to one of the preceding claims, **characterized in that** the storage and transport device (100) accommodates seven containers (120), the number of openings (132) corresponding to the number of containers (120).

6. Storage and transport device according to one of the preceding claims, **characterized in that** the containers (120) have a capacity of between 0.2L and 0.75L, in particular 0.33L or 0.5L.

7. Storage and transport device according to one of the preceding claims, **characterized in that** the repository (110), the repository cover (130) and the carrying device (140) are formed from plastic, in particular from the same plastic.

8. Storage and transport device according to one of the preceding claims, **characterized by** at least one functional accessory detachably connected to the storage and transport device (100) in particular a bottle opener.

9. Storage and transport device according to one of the preceding claims, **characterized in that** the repository (110) is additionally filled with a cooling medium in particular ice.

10. Storage and transport device according to one of the preceding claims, **characterized in that** the storage and transport device (100) is designed to be stacked multiple times with a multiplicity of other storage and transport devices (100) according to one of the preceding claims.

11. Storage and transport device according to one of the preceding claims, **characterized by** a spacing device (150) which is arranged horizontally in the repository (110) in such a way that the containers (120) are regularly and firmly spaced from one another.

12. Storage and transport device according to one of the preceding claims, **characterized in that** the spacing device (150) is designed as a cooling medium.

13. Use of a storage and transport device according to claim 1 as a drinking bucket filled with a drinkable liquid, the drinkable liquid of which can be consumed by means of drinking straws which are inserted through the vertical openings (132) of the repository cover (130),
or
a facility for collecting and storing waste.

14. Use of a repository cover (130) having a number of vertical openings (132) according to any one of the preceding claims as a flying disc.

## Revendications

1. Dispositif de stockage et de transport (100) comprenant:
- un récipient (110) à section transversale essentiellement ovale, rectangulaire ou circulaire ayant un fond de récipient (111) et une ouverture du récipient (112),
- un couvercle de récipient (130) adapté à l'ouverture (112) ayant un certain nombre d'ouvertures verticales (132) encastrées dans le couvercle (130), qui présentent un diamètre d'ouverture (Do) prédéterminé, le couvercle de récipient (130) étant relié de manière réversible et par complémentarité de forme au récipient (110) et le couvercle de récipient (130) venant en appui à une hauteur prédéterminée (Hᵥ) au-dessus du fond de récipient (111),
- un moyen de transport (140) pour transporter le dispositif de stockage et de transport (100), qui est relié au récipient (110) de manière à pouvoir tourner autour d'un axe horizontal (A_{H}), et
- une pluralité de conteneurs (120) remplis et fermés disposés dans le récipient (110) et ayant une hauteur de conteneur (H_{FL}), les conteneurs (120) reposant par leur bas (124) sur le fond de récipient (111) et
- la hauteur de conteneur (H_{FL}) étant supérieure à la hauteur prédéterminée (Hᵥ) du couvercle de récipient (130) au-dessus du fond de récipient (111) et les ouvertures verticales (132) du couvercle de récipient (130) étant configurées de telle sorte que les ouvertures verticales (132) entourent les conteneurs (120) avec une faible dimension d'ouverture et que les conteneurs (120) sont ainsi positionnés dans le récipient (110) de manière essentiellement fixe les uns par rapport aux autres, selon les caractéristiques suivantes:
- les récipients ont un fond (122) ayant un premier diamètre (D_{B}) et un col (124) ayant un second diamètre (D_{H}), le premier diamètre (D_{B}) étant supérieur au diamètre d'ouverture (Do) correspondant des ouvertures verticales (132) et le second diamètre (D_{H}) étant inférieur au diamètre d'ouverture (D₀) correspondant des ouvertures verticales (132), et
- le couvercle de récipient (130) a cinq à onze ouvertures verticales (132), dont une ouverture verticale (132) est située au centre (M) du couvercle de récipient (130) et les autres ouvertures verticales (132) sont situées sur un rayon (rₘₒ) autour du centre (M), les ouvertures verticales (132) étant disposées de manière symétrique à distance (doo) les unes par rapport aux autres et présentant ainsi la même distance les unes par rapport aux autres.

2. Dispositif de stockage et de transport selon la revendication 1, **caractérisé en ce que** le récipient (110) a une hauteur de récipient (H_{B}) et la hauteur prédéterminée (Hᵥ) du couvercle de récipient (130) au-dessus du fond de récipient (111) est essentiellement équivaut à la hauteur de récipient (H_{B}) ou la hauteur prédéterminée (Hᵥ) du couvercle de récipient (130) au-dessus du fond de récipient (111) est inférieure à la hauteur de récipient (H_{B}).

3. Dispositif de stockage et de transport selon la revendication 1 ou 2, **caractérisé en ce qu'**à chaque conteneur (120) est associée exactement une ouverture verticale (132) dans le couvercle de récipient (130).

4. Dispositif de stockage et de transport selon l'une des revendications précédentes, **caractérisé en ce que** le couvercle de récipient (130) est relié au récipient (110) de manière à être essentiellement résistant à la rotation,

5. Dispositif de stockage et de transport selon l'une des revendications précédentes, **caractérisé en ce que** le dispositif de stockage et de transport (100) accueille sept conteneurs (120), le nombre d'ouvertures (132) correspondant au nombre de conteneurs (120).

6. Dispositif de stockage et de transport selon l'une des revendications précédentes, **caractérisé en ce que** les conteneurs (120) ont une capacité de remplissage comprise entre 0,2L et 0,75L, notamment 0,33L ou 0,5L.

7. Dispositif de stockage et de transport selon l'une des revendications précédentes, **caractérisé en ce que** le récipient (110), le couvercle de récipient (130) et le moyen de transport (140) sont moulés en matière plastique, et notamment du même plastique.

8. Dispositif de stockage et de transport selon l'une des revendications précédentes, **caractérisé par** au moins un accessoire fonctionnel, notamment un ouvre-bouteille, relié de manière amovible au dispositif de stockage et de transport (100).

9. Dispositif de stockage et de transport selon l'une des revendications précédentes, **caractérisé en ce que** le récipient (110) est en outre rempli d'un agent de refroidissement, notamment de la glace.

10. Dispositif de stockage et de transport selon l'une des revendications précédentes, **caractérisé en ce que** le dispositif de stockage et de transport (100) est adapté pour être empilé plusieurs fois les uns sur les autres ayant d'autres dispositifs de stockage et de transport (100) selon l'une des revendications précédentes.

11. Dispositif de stockage et de transport selon l'une des revendications précédentes, **caractérisé par** un dispositif d'espacement (150) disposé horizontalement dans le récipient (110) de telle sorte que les conteneurs (120) soient régulièrement et solidement espacés les uns des autres.

12. Dispositif de stockage et de transport selon l'une des revendications précédentes, **caractérisé en ce que** le dispositif d'espacement (150) est configuré comme un milieu de refroidissement.

13. Utilisation d'un dispositif de stockage et de transport selon la revendication 1 en tant que seau à boire rempli d'un liquide potable, dont le liquide potable peut être consommé au moyen de pailles à insérer à travers les ouvertures verticales (132) du couvercle de récipient (130), ou
en tant que dispositif de collecte et de stockage des déchets.

14. Utilisation d'un couvercle de récipient (130) présentant un certain nombre d'ouvertures verticales (132) selon l'une des revendications précédentes en tant que disque à lancer.
